# EUROPÄISCHE PATENTSCHRIFT

(11) **EP 1 179 712 B1**
(45) Veröffentlichungstag und Bekanntmachung des Hinweises auf die Patenterteilung: **04.05.2005**
(21) Anmeldenummer: 01118911.5
(22) Anmeldetag: 03.08.2001
(51) Int. Cl.: F24C 15/04

(54) **Backofentür**
Baking oven door
Porte d'un four de cuisson

(30) Priorität: 11.08.2000 DE 10039445
(43) Veröffentlichungstag der Anmeldung: 13.02.2002
(62) Teilanmeldung aus: 04022967.6
(73) Patentinhaber: BSH Bosch und Siemens Hausgeräte GmbH, 81739 München (DE)
(72) Erfinder: Herbolsheimer, Jochen, Dipl.-Ing.(FH), 75015 Bretten (DE); Krenz, Horst, 75015 Bretten-Ruit (DE)

(56) Entgegenhaltungen:
- DE-A- 3 412 791
- DE-A- 3 831 664
- DE-U- 8 905 798

## Beschreibung

Die Erfindung betrifft eine Backofentür gemäß dem Oberbegriff von Anspruch 1.

Eine derartige Backofentür ist bekannt aus der DE-A-38 31 664. Dabei ist die Sichtscheibe in oder auf einem umlaufenden Türinnenrahmen der Tür eines Mikrowellenkombinationsgerätes gehalten.

Eine weitere Backofentür ist aus der DE 197 38 506 C1 bekannt. Aus der DE 36 28 763 C2 ist ein Backofen mit einer Backofentür bekannt, die am unteren Türende durch Scharniere mit einem Backofenträgerteil schwenkbar verbunden ist.

Durch die Erfindung soll die Aufgabe gelöst werden, die Backofentür derart auszubilden, dass sie einfach in der Herstellung ist. Ferner soll die Backofentür derart ausgebildet sein, dass sie auf ihrer Innenseite leicht und schnell gereinigt werden kann. Ein weiteres Ziel der Erfindung ist eine bessere Wärmeisolierung zwischen dem Backraum und der Backraumaußenseite.

Diese Aufgabe wird gemäß der Erfindung durch die Merkmale von Anspruch 1 gelöst.

Weitere Merkmale der Erfindung sind in den Unteransprüchen enthalten.

Die Erfindung wird im folgenden mit Bezug auf die Zeichnungen anhand einer bevorzugten Ausführungsform als Beispiel beschrieben. In den Zeichnungen zeigen
- Fig.1: schematisch die Innenseite einer Backofentür nach der Erfindung,
- Fig. 2: schematisch eine Explosionsdarstellung der Backofentür von Fig.1,
- Fig. 3: einen abgebrochenen Vertikalschnitt der Backofentür längs der Ebene III-III von Fig.1,
- Fig. 4: ein Horizontalschnitt der Backofentür längs der Ebene IV-IV von Fig.1.

Die in den Zeichnungen ausschnittsweise dargestellte Backofentür 1 nach der Erfindung enthält einen Türrahmen 2 mit einer Fensteröffnung 4. Die Backofentür 1 hat eine einem Backraum 6 zugewandte Innenseite 10 und eine davon abgewandte Außenseite 12.

In dem Türrahmen 2 ist auf seiner Innenseite 10 eine Aufnahmevertiefung 14 zur Aufnahme einer Innenscheibe 16 von der Türinnenseite 10 her gebildet. Die Aufnahmevertiefung 14 hat eine sich mit Abstand parallel zur Scheibenebene der Innenscheibe 16 erstreckende Grundfläche 18, an welcher die Innenseite 16 abgestützt ist. Die Aufnahmevertiefung 14 ist relativ zu Türrahmen-Seitenteilerhöhungen 20-1 und 20-2 vertieft, so dass die Grundfläche 18 relativ zu den Türrahmen-Seitenteilerhöhungen 20-1 und 20-2 vertieft angeordnet ist. Der seitliche Abstand zwischen den einander gegenüberliegenden inneren Seitenflächen 22-1 und 22-2 der Seitenteilerhöhungen 20-1 und 20-2 ist nur so wenig größer als die Breite der Innenscheibe 16, dass die Innenscheibe 16 von diesen Seitenflächen 22-1 und 22-2 relativ zur Fensteröffnung 4 innerhalb von vorbestimmten Toleranzen positioniert wird. Der Abstand der Seitenränder der Innenscheibe 14 von den Seitenflächen 22-1 und 22-2 ist kleiner als 10mm, vorzugsweise auch kleiner als 5mm, wobei ein Randabstand von wenigen Zentelmillimetem bis 1mm als ideal angesehen werden.

Der Türrahmen 2 ist vorzugsweise ein einstückiger, wannenförmiger Körper aus Metall, in welchen von der Innenseite 10 her die Aufnahmevertiefung 14 eingeprägt ist und in welchen von der Außenseite 12 her die Türrahmen-Seitenteilerhöhungen 20-1 und 20-2 eingeprägt sind.

Die Türrahmen-Seitenteilerhöhungen 20-1 und 20-2 erstrecken sich rippenförmig im wesentlichen über die ganze Türrahmenhöhe. Ferner haben sie an ihrem unteren Endabschnitt auf der Türrückseite 10 vorzugsweise je eine Öffnung 24-1 bzw. 24-2 zur Hindurchführung eines Türscharniers, mit welchem die Tür 1 mit einem Gehäuserahmen 26 des Backofens am unteren Türende um eine Horizontalachse schwenkbar verbindbar ist.

Die Innenscheibe 16 ist durch Klebstoff 28, welcher die Innenscheibe 16 auf Distanz von der Grundfläche 18 hält, an dieser Grundfläche angeklebt.

Die türinnenseitige Oberfläche 16-1 der Innenscheibe 16 fluchtet vorzugsweise mit den Oberflächen 30-1 und 30-2 der Seitenteilerhöhungen 20-1 und 20-2. Gemäß anderen Ausführungsformen sind auch kleine Höhendifferenzen dazwischen akzeptabel.

Der Türrahmen 2 hat obere und untere Rahmenquerteile 32 und 34, welche die Rahmenseitenteile 19-1 bzw. 19-2, welche die Seitenteilerhöhungen 20-1 bzw. 20-2 aufweisen, miteinander verbinden. Die Innenscheibe 16 ragt nach oben über den oberen Rahmenquerteil 32 um einen kurzen Abschnitt 35 hinaus. Die untere Kante 36 der Innenscheibe 16 ist relativ zum Türrahmen 2 als Abtropfkante angeordnet. Die Grundfläche 18 der Aufnahmevertiefung 14 erstreckt sich über die gesamte Rahmenhöhe der Rahmenseitenteile 19-1 und 19-2 und über die ganze Innenseite der Rahmenquerteile 32 und 34.

Eine Außenscheibe 40 ist mit Abstand parallel zur Innenscheibe 16 angeordnet und erstreckt sich in Richtung der Scheibenebene beidseitig über die Aufnahmevertiefung 14 und über die Seitenteilerhöhungen 20-1 und 20-2 sowie auch über Ränder 42 der Seitenteilerhöhungen auf deren Vorderseite hinaus. Die vorderen Ränder 42 und deren Verbindung mit der Außenscheibe 40 befinden sich an Stellen, die in seitlicher Richtung und in Türrahmen-Dickenrichtung je nach außen und nach der Seite hin von der Aufnahmevertiefung 14 und damit auch von der Innenscheibe 16 Abstand haben. Damit liegen diese Stellen seitlich außerhalb der Öffnung 6-1 des Backraumes 6 und damit auch außerhalb von der großen Hitze aus dem Backraum.

Auf der Innenseite 16-1 der Innenscheibe 16 ist in ihrem Randbereich eine Dichtung 50 vorgesehen, welche von der Innenscheibe 16 nach hinten über die Innenscheibe und über die Ebene des Türrahmens 2 hinausragt, so dass sie bei geschlossener Tür den Türrahmen 2 und die Innenscheibe 16 auf Abstand von einer Frontplatte 52 der Backofenmuffel 8 hält.

Die Innenscheibe 16 erstreckt sich im wesentlichen über die gesamte Türinnenseite und die neben ihr angeordneten Bereiche der Rahmenseitenteile 19-1 und 19-2 sind sehr schmal im Vergleich zu der Innenscheibe 16. Die Innenscheibe 16 hat eine solche Größe, dass sie sich vertikal und horizontal jeweils über die Öffnung des Backofenraumes 6 hinaus erstreckt.

Durch die Dichtung 50 ist zwischen dem Türrahmen 2 und der Backofenfrontplatte 52 sowie einem angrenzenden Gehäuserahmen 26 ein Abstand 54 gebildet, durch welchen Luft zirkulieren kann und welcher eine Wärmesperre bildet zur Reduzierung der Erwärmung von benachbarten Möbelteilen, z.B. einer Holzwand 56 eines Backofenschrankes, in welchen der Backofen eingebaut ist.

Gemäß der bevorzugten Ausführungsform ist, wie Fig. 3 zeigt, eine Abdeckleiste 58 vorgesehen, welche sich von der Innenseite 16-1 der Innenscheibe 16 über deren oberen Rand 60 und dann über den oberen Rand 62 des Türrahmens 2 bis zur Innenseite der Außenscheibe 40 erstreckt und dabei den Zwischenraum 64 zwischen den beiden Scheiben 16 und 40 überdeckt. Die Abdeckleiste 58 hat vorzugsweise einen vertikal nach unten sich erstreckenden Leistenschenkel 66, welcher sich im Bereich eines auf der Türaußenseite angeordneten Türgriffes 68 zwischen der Außenscheibe 40 und dem Türrahmen 2 erstreckt. Dieser Leistenschenkel 66 stellt eine weitere Wärmesperre zwischen dem Backofenraum bzw. der Innenseite 16-1 der Innenscheibe 16 und der Außenscheibe 40 dar. Ferner kann an dem Leistenschenkel 66 der Türgriff 68 befestigt werden. Die Abdeckleiste 58 kann mit einer Öffnung 70 zur Entlüftung des Tür-Zwischenraumes 64 versehen sein.

Die Innenscheibe 16 und die Außenscheibe 14 sind mindestens im Bereich der Beschikkungsöffnung 6-1 des Backraumes 6 durchsichtig. Die Fensteröffnung 4 des Türrahmens 2 ist ungefähr gleich groß oder vorzugsweise etwas kleiner wie die Backraum-Beschikkungsöffnung 6-1 und ist dieser gegenüberliegend angeordnet. Die beiden Scheiben 16 und 40 können aus Glas oder Glaskeramik oder einem anderen durchsichtigen und hitzebeständigen Material bestehen.

Die Aufnahmevertiefung 14 in dem vorzugsweise einteiligen Türrahmen 2 ermöglicht die Verwendung einer großflächigen Innenscheibe 16. Sie ist vorzugsweise flächenbündig zum Türrahmen 2 angeordnet. Dadurch kann die Türinnenseite leicht und schnell gereinigt werden.

Der Klebstoff 28 erstreckt sich auf der Grundfläche 18 vorzugsweise um die gesamte Fensteröffnung 4 herum und besteht z.B. aus hitzebeständigem Silikon. Die beidseitige Seitenteilerhöhungen 20-1 und 20-2 sorgen dafür, dass die Innenscheibe 16 bei der Türherstellung auf einfache Weise relativ zur Fensteröffnung 4 richtig positioniert wird. Ferner werden durch sie komplizierte und aufwendige Befestigungsmittel oder Klebevorrichtungen zur Befestigung der Innenscheibe 16 vermieden.

Zwischen der Innenseite 16 und der Außenscheibe 40, und/oder auf der Außenseite der Außenscheibe 40, können weitere Scheiben angeordnet sein.

## Patentansprüche

1. Backofentür enthaltend eine Innenscheibe (16) und mindestens eine mit Abstand parallel zu dieser angeordnete Außenscheibe (40), wobei ein Türrahmen (2) mit einer Fensteröffnung (4) vorgesehen ist, und in dem Türrahmen (2) auf seiner Innenseite eine Aufnahmevertiefung (14) zur Aufnahme der Innenscheibe (16) von der Türinnenseite (10) her gebildet ist, und die Aufnahmevertiefung (14) eine sich mit Abstand parallel zur Scheibenebene der Innenscheibe (16) erstreckende Grundfläche (18), an welcher die Innenscheibe (16) abgestützt ist, und Türrahmen-Seitenteilerhöhungen (20-1, 20-2) aufweist, relativ zu welchen die Grundfläche (18) vertieft angeordnet ist, und der Abstand zwischen den einander gegenüberliegenden Seitenflächen (22-1, 22-2) der Seitenteilerhöhungen (20-1, 20-2) nur so wenig größer ist als die Breite der Innenscheibe (16), dass die Innenscheibe (16) von diesen Seitenflächen relativ zur Fensteröffnung innerhalb von vorbestimmten Toleranzen positioniert wird, **dadurch gekennzeichnet, dass** die Türrahmen-Seitenteilerhöhungen (20-1, 20-2) sich rippenförmig im wesentlichen über die ganze Türrahmenhöhe erstrecken und dass die Seitenteilerhöhungen (20-1, 20-2) an ihrem unteren Endabschnitt auf der Innenseite eine Öffnung (24-1, 24-2) zur Hindurchführung eines Türschamiers haben.

2. Backofentür nach Anspruch 1, **dadurch gekennzeichnet, dass** der Türrahmen (2) ein einstückiger, wannenförmiger Körper ist.

3. Backofentür nach einem der vorhergehenden Ansprüche, **dadurch gekennzeichnet, dass** die Innenscheibe (16) an der Grundfläche (18) angeklebt ist und der Klebstoff (28) die Innenscheibe (16) auf Distanz von der Grundfläche (18) hält.

4. Backofentür nach einem der vorhergehenden Ansprüche, **dadurch gekennzeichnet, dass** die türinnenseitige Oberfläche (16-1) der Innenscheibe (16) mit den Oberflächen der Seitenteilerhöhungen (20-1, 20-2) im wesentlichen fluchtet.

5. Backofentür nach einem der vorhergehenden Ansprüche, **dadurch gekennzeichnet, dass** der Türrahmen (2) obere und untere Rahmenquerteile (32, 34) aufweist, welche die Rahmenseitenteile (19-1, 19-2) miteinander verbinden.

6. Backofentür nach Anspruch 5, **dadurch gekennzeichnet, dass** die Innenscheibe (16) nach oben über den oberen Rahmenquerteil hinausragt.

7. Backofentür nach Anspruch 5 oder 6, **dadurch gekennzeichnet, dass** die untere Kante der Innenscheibe (16) relativ zum Türrahmen (2) als Abtropfkante angeordnet ist.

8. Backofentür nach einem der Ansprüche 5 bis 7, **dadurch gekennzeichnet, dass** die Grundfläche (18) der Aufnahmevertiefung (14) sich über die gesamte Rahmenhöhe der Rahmenseitenteile (19-1, 19-2) und über die ganze Innenseite der beiden Rahmenquerteile (32, 34) erstreckt.

9. Backofentür nach einem der vorhergehenden Ansprüche, **dadurch gekennzeichnet, dass** auf der Innenseite (16-1) der Innenscheibe (16) in ihrem Randbereich eine Dichtung (50) vorgesehen ist, welche von der Innenscheibe nach hinten über die Innenscheibe (16) und über die Ebene des Türrahmens (2) hinausragt, so dass sie bei geschlossener Tür den Türrahmen und die Innenscheibe auf Distanz von einer Backrohr-Frontplatte (52) hält.

10. Backofentür nach einem der vorhergehenden Ansprüche, **dadurch gekennzeichnet, dass** die Außenscheibe (40) mit Abstand parallel zur Innenscheibe (16) angeordnet ist und beidseitig über die Innenscheibe (16) übersteht und mit dem Türrahmen (2) an dessen Außenseite an Stellen (42) verbunden ist, die in seitlicher Richtung und in Türrahmen-Dickenrichtung je nach außen Abstand von der Innenscheibe (16) haben.

11. Backofentür nach einem der vorhergehenden Ansprüche, **dadurch gekennzeichnet, dass** die Innenscheibe (16) sich im wesentlichen über die gesamte Türinnenseite erstreckt und die neben ihr angeordneten Bereiche der Rahmenseitenteile (19-1, 19-2) schmal sind im Vergleich zur Breite der Innenscheibe (16).

12. Backofentür nach einem der vorhergehenden Ansprüche, **dadurch gekennzeichnet, dass** eine Abdeckleiste (58) vorgesehen ist, welche sich von der Innenscheibe (16) über den oberen Rand des Türrahmens (2) bis zur Außenscheibe (40) erstreckt und den Zwischenraum (64) zwischen den beiden Scheiben (16, 40) überdeckt.

13. Backofentür nach Anspruch 12, **dadurch gekennzeichnet, dass** die Abdeckleiste (58) einen Leistenschenkel (66) aufweist, welcher sich im Bereich eines auf der Türaußenseite angeordneten Türgriffes (68) zwischen der Außenscheibe (40) und dem Türrahmen (2) erstreckt.

14. Backofentür nach Anspruch 12 oder 13, **dadurch gekennzeichnet, dass** die Abdeckleiste (58) mit einer Öffnung (70) zur Entlüftung des Zwischenraums (64) zwischen den beiden Scheiben (16, 40) versehen ist.

## Claims

1. Baking oven door comprising an inner pane (16) and at least one outer pane (40) arranged at a spacing parallel thereto, wherein a door frame (2) is provided with a window opening (4), and a mounting recess (14) for mounting the inner pane (16) from the door inner side (10) is formed in the door frame (2) on its inner side, and the mounting recess (14) has a base surface (18), which extends at a spacing parallel to the pane plane of the inner pane (16) and at which the inner pane (16) is supported, and door frame side part elevations (20-1, 20-2), relative to which the base surface (18) is arranged to be recessed, and the spacing between the mutually opposite side surfaces (22-1, 22-2) of the side part elevations (20-1, 20-2) are larger than the width of the inner pane (16) by only such a small amount that the inner pane (16) is positioned by these side surfaces relative to the window opening within predetermined tolerances, **characterised in that** the door frame side part elevations (20-1, 20-2) extend in rib-shape substantially over the entire door frame height and that the side part elevations (20-1, 20-2) have at the lower end portion thereof on the inner side an opening (24-1, 24-2) for guidance through of a door hinge.

2. Baking oven door according to claim 1, **characterised in that** the door frame (2) is an integral, basin-shaped body.

3. Baking oven door according to one of the preceding claims, **characterised in that** the inner pane (16) is glued to the base surface (18) and the adhesive (28) keeps the inner pane (16) at a spacing from the base surface (18).

4. Baking oven door according to one of the preceding claims, **characterised in that** the surface (16-1), which is at the door inner side, of the inner pane (16) is substantially aligned with the surfaces of the side elevations (20-1, 20-2).

5. Baking oven door according to one of the preceding claims, **characterised in that** the door frame (2) comprises upper and lower frame transverse parts (32, 34) which connect together the frame side parts (19-1, 19-2).

6. Baking oven door according to claim 5, **characterised in that** the inner pane (16) protrudes upwardly beyond the upper frame transverse part.

7. Baking oven door according to claim 5 or 6, **characterised in that** the lower edge of the inner pane (16) is arranged relative to the door frame (2) as a drip-off edge.

8. Baking oven door according to one of claims 5 to 7, **characterised in that** the base surface (18) of the mounting recess (14) extends over the entire frame height of the frame side parts (19-1, 19-2) and over the entire inner side of the two frame transverse parts (32, 34).

9. Baking oven door according to one of the preceding claims, **characterised in that** a seal (50), which protrudes rearwardly from the inner pane beyond the inner pane (16) and beyond the plane of the door frame (2) so that it keeps the door frame and the inner pane at a spacing from a baking oven front plate (52) when the door is closed, is provided on the inner side (16-1) of the inner pane (16) in the edge region thereof.

10. Baking oven door according to one of the preceding claims, **characterised in that** the outer pane (40) is arranged at a spacing parallel to the inner pane (16) and protrudes at both sides beyond the inner pane (16) and is connected with the door frame (2) at the outer side thereof at points (42) which in each of lateral direction and in door frame thickness direction have a spacing from the inner pane (16) in outward direction.

11. Baking oven door according to one of the preceding claims, **characterised in that** the inner pane (16) extends substantially over the entire door inner side and the regions of the frame side parts (19-1, 19-2) arranged adjacent thereto are narrow in comparison with the width of the inner pane (16).

12. Baking oven door according to one of the preceding claims, **characterised in that** a cover strip (58) which extends from the inner pane (16) over the upper edge of the door frame (2) to the outer pane (40) and covers the intermediate space between the two panes (16, 40) is provided.

13. Baking oven door according to claim 12, **characterised in that** the cover strip (58) has a strip limb (66) which in the region of a door handle (68) arranged on the door outer side extends between the outer pane (40) and the door frame (2).

14. Baking oven door according to claim 12 or 13, **characterised in that** the cover strip (58) is provided with an opening (70) for ventilating the intermediate space (64) between the two panes (16, 40).

## Revendications

1. Porte de four de cuisson comprenant une vitre intérieure (16) et au moins une vitre extérieure (40) située à distance en parallèle à celle-là, un cadre de porte (2) étant muni d'une ouverture en fenêtre (4), et un approfondissement de logement (14) destiné au logement de la vitre intérieure (16) étant formé, depuis le côté intérieur (10) de la porte, dans le cadre de porte (2) sur son côté intérieur, et l'approfondissement de logement (14) présentant une surface de base (18) s'étendant à distance en parallèle au plan de vitre de la vitre intérieure (16), sur laquelle surface de base s'appuie la vitre intérieure (16), et des élévations (20-1, 20-2) de parties latérales du cadre de porte, relativement auxquelles est située la surface de base (18) de manière approfondie, et l'écart entre les surfaces latérales (22-1, 22-2) des élévations (20-1, 20-2) des parties latérales, opposées l'une par rapport à l'autre, étant seulement un peu plus grand que la largeur de la vitre intérieure (16), de sorte que la vitre intérieure (16) est positionnée par ces surfaces latérales relativement par rapport à l'ouverture en fenêtre, dans des tolérances prédéfinies, **caractérisée en ce que** les élévations (20-1, 20-2) des parties latérales du cadre de porte s'étendent sous forme de nervure essentiellement sur toute la hauteur du cadre de porte et **en ce que** les élévations (20-1, 20-2) des parties latérales ont une ouverture (24-1, 24-2) sur leur section terminale inférieure sur le côté intérieur pour faire passer une charnière de porte.

2. Porte de four de cuisson selon la revendication 1, **caractérisée en ce que** le cadre de porte (2) est un corps d'une seule pièce en forme de cuve.

3. Porte de four de cuisson selon l'une quelconque des revendications précédentes, **caractérisée en ce que** la vitre intérieure (16) est collée sur la surface de base (18) et **en ce que** la matière collante (28) maintient la vitre intérieure (16) à distance de la surface de base (18).

4. Porte de four de cuisson selon l'une quelconque des revendications précédentes, **caractérisée en ce que** la surface (16-1) de la vitre intérieure (16), du côté intérieur de la porte, est essentiellement au même niveau que les surfaces des élévations (20-1, 20-2) des parties latérales.

5. Porte de four de cuisson selon l'une quelconque des revendications précédentes, **caractérisée en ce que** le cadre de porte (2) présente des parties transversales de cadre (32, 34) supérieures et inférieures, lesquelles raccordent entre elles les parties latérales (19-1, 19-2) du cadre.

6. Porte de four de cuisson selon la revendication 5, **caractérisée en ce que** la vitre intérieure (16) dépasse vers le haut au-delà de la partie transversale supérieure du cadre.

7. Porte de four de cuisson selon la revendication 5 ou 6, **caractérisée en ce que** le bord inférieur de la vitre intérieure (16) est disposé comme bord d'égouttement relativement par rapport au cadre de porte (2).

8. Porte de four de cuisson selon l'une quelconque des revendications 5 à 7, **caractérisée en ce que** la surface de base (18) de l'approfondissement de logement (14) s'étend sur toute la hauteur de cadre des parties latérales de cadre (19-1, 19-2) et sur tout le côté intérieur des deux parties latérales de cadre (32, 34).

9. Porte de four de cuisson selon l'une quelconque des revendications précédentes, **caractérisé en ce qu'**un joint (50) est prévu sur le côté intérieur (16-1) de la vitre intérieure (16), sur sa partie de bord, ce joint dépassant de la vitre intérieure vers l'arrière au-delà de la vitre intérieure (16) et au-delà du plan du cadre de porte (2), de sorte que, lorsque la porte est fermée, il maintient le cadre de porte et la vitre intérieure à distance d'une plaque frontale (52) du moufle de four.

10. Porte de four de cuisson selon l'une quelconque des revendications précédentes, **caractérisée en ce que** la vitre extérieure (40) est située à distance en parallèle à la vitre intérieure (16) et qu'elle dépasse des deux côtés au-delà de la vitre intérieure (16) et **en ce qu'**elle est raccordée au cadre de porte (2) sur le côté extérieur de celui-ci à des endroits (42) qui, en direction latérale et en direction de l'épaisseur du cadre de porte, ont respectivement un écart vers l'extérieur par rapport à la vitre intérieure (16).

11. Porte de four de cuisson selon l'une quelconque des revendications précédentes, **caractérisée en ce que** la vitre intérieure (16) s'étend essentiellement sur tout le côté intérieur de la porte et **en ce que** les zones des parties latérales de cadre (19-1, 19-2) situées à côté d'elle sont étroites en comparaison avec la largeur de la vitre intérieure (16).

12. Porte de four de cuisson selon l'une quelconque des revendications précédentes, **caractérisée en ce qu'**une baguette de recouvrement (58) est prévue, laquelle s'étend de la vitre intérieure (16) jusqu'à la vitre extérieure (40), en passant au-dessus du bord supérieur du cadre de porte (2), et **en ce qu'**elle recouvre l'espace intermédiaire (64) entre les deux vitres (16, 40).

13. Porte de four de cuisson selon la revendication 12, **caractérisée en ce que** la baguette de recouvrement (58) présente un côté de baguette (66) qui s'étend dans la partie d'une poignée (68) située sur le côté extérieur de la porte, entre la vitre extérieure (40) et le cadre de porte (2).

14. Porte de four de cuisson selon la revendication 12 ou 13, **caractérisée en ce que** la baguette de recouvrement (58) est munie d'une ouverture (70) destinée à l'aération de l'espace intermédiaire (64) entre les deux vitres (16,40).
